# EUROPÄISCHE PATENTSCHRIFT

(11) **EP 1 312 449 B1**
(45) Veröffentlichungstag und Bekanntmachung des Hinweises auf die Patenterteilung: **01.02.2006**
(21) Anmeldenummer: 03002304.8
(22) Anmeldetag: 01.04.1999
(51) Int. Cl.: B26D 7/18

(54) **Vorrichtung zum Entfernen von Ausbrechteilen aus einem Werkstoffbogen od.dgl.**
Apparatus for removing scrap pieces from sheet material or similar products
Dispositif pour enlever des déchets d'un matériau en feuille ou d'un produit similaire

(30) Priorität: 02.04.1998 DE 19814736; 08.05.1998 DE 19820557; 18.08.1998 DE 19837316; 21.08.1998 DE 29815042 U
(43) Veröffentlichungstag der Anmeldung: 21.05.2003
(62) Teilanmeldung aus: 99919179.4
(73) Patentinhaber: Vossen, Franz, 78333 Stockach-Wahlwies (DE)
(72) Erfinder: Vossen, Franz, 78333 Stockach-Wahlwies (DE)
(74) Vertreter: Hiebsch, Gerhard F.

(56) Entgegenhaltungen:
- EP-A- 0 391 299
- EP-A- 0 446 702
- EP-A- 0 641 632
- WO-A-97/30829
- DE-A- 4 103 339
- GB-A- 2 300 377
- US-A- 4 033 240
- US-A- 4 985 012
- PATENT ABSTRACTS OF JAPAN vol. 097, no. 003, 31. März 1997 (1997-03-31) -& JP 08 294898 A (NIPPON DAISUCHIILE KK), 12. November 1996 (1996-11-12)
- PATENT ABSTRACTS OF JAPAN vol. 095, no. 008, 29. September 1995 (1995-09-29) -& JP 07 132497 A (KATAYAMA NUKIGATA SEISAKUSHO:KK), 23. Mai 1995 (1995-05-23)

## Beschreibung

Die Erfindung betrifft eine Vorrichtung zum Entfernen von Ausbrechteilen, vor allem von Abfallstücken, aus einem Zuschnitte od.dgl. Flächenstücke enthaltenden Werkstoffbogen nach dem Oberbegriff des unabhängigen Patentanspruches.

Eine solche Vorrichtung ist in WO 97/30829 beschrieben, die ein Ausbrechwerkzeug in Form eines Schneideteils vorsieht.

Der EP 0 446 702 B1 des Anmelders ist zu entnehmen, dass Stanzautomaten zum Herstellen von Zuschnitten aus Kartonbogen in der Faltschachtel-Industrie seit mehr als 30 Jahren mit Ausbrecheinrichtungen versehen sind, welche bevorzugt in einem Einrichtetisch außerhalb der Stanzmaschine angeordnet werden. Eine solche Ausbrechstation ist für die Fertigung von besonderer Bedeutung, da sie bei falscher Nutzung an der Gesamteinrichtezeit den höchsten Anteil nimmt und eine schlecht eingestellte Ausbrechstation zu laufenden Störungen des Produktionsablaufes führt.

In der Ausbrechstation wird der gestanzte Kartonbogen nach dem Erreichen einer vorgegebenen Rastposition auf der üblicherweise von einem Ausbrechbrett oder einer Matrize angebotenen Ausbrechfläche mittels von oben drückender Ausbrechstifte oder -schneiden vom Abfall befreit.

In der Entwicklung der Ausbrechtechnik stand zuerst der von oben drückende Oberwerkzeugstift, der das Abfallstück durch den Durchbruch des Ausbrechbrettes führt. Dann kam ein zusätzliches Unterwerkzeug mit Unterstiften hinzu, welche mit den Oberwerkzeugstiften fluchten und das Abfallstück klemmend halten. Da ein Ausbrechwerkzeug nur dann ein Abfallstück sicher auszubrechen vermag, wenn zwischen dem Werkzeug und dem Abfallstück ein gewisser Kraftschluß besteht, haben sich die genannten Unterstifte als günstiger Widerstand im Augenblick des Auftreffens des Ausbrechwerkzeuges oder Ausbrechorganes auf das Abfallstück erwiesen.

Will man ein Klemmwerkzeug vermeiden, muß der Ausbrechdurchbruch in der Ausbrechfläche an verschiedenen Stellen kleiner gehalten sein als das ihm zugeordnete Abfallstück, damit dieses in geringen Flächenbereichen auf der Ausbrechfläche oder Matrize mit höherer Reibung aufliegt. Der Widerstand entsteht nun beim Auftreffen des Ausbrechstiftes auf dem Abfall dank der erzeugten Reibung. Beim Durchfahren des Durchbruches mittels des Ausbrechstiftes und des Abfallteiles entsteht an den engeren Lochwandungen eine Reibung, wodurch ein gewisser Kraftschluß erzielt ist.

Bekannt ist aus der DE-A-25 35 452 der sog. DYN-Stift, ein Ausbrechstift mit einer Spitze, deren i.w. konische Seitenwände mit glatter Oberfläche im Querschnitt konkave Konturen haben. Beim Ausbrechprozess trifft diese Spitze auf das Abfallstück, das der Spitze durch sein Auflegen auf den Durchbruchkanten soviel Widerstand entgegensetzt, dass diese Spitze geringfügig in den Werkstoff des Abfallstückes eindringen kann. Hierdurch wird ein unerwünschtes seitliches Ausweichen des Abfallstückes unterbunden. Beim Durchfahren des Durchbruches verbiegt sich das Abfallstück, die Spannung zwischen ihm und der Durchbruchwandung soll dem DYN-Stift genügend Reibung zu dem gewünschten Kraftschluß mit dem Abfallstück bieten, was dann gegebenenfalls bei Einsatz des DYN-Stiftes ein Unterwerkzeug an sich entbehrlich machen könnte.

Die oben erwähnte EP 0 446 702 B1 schlägt als Vereinfachung von Ausbrechwerkzeugen ein Widerlager vor, das eine innerhalb des Durchbruches -- bei geneigter Lage zumindest teilweise -- in einem Abstand zur Ausbrechfläche bewegbare und/oder federnde Fläche ist, welche in ihrer Ruhelage das im Werkstoffbogen befindliche Abfallstück etwa parallel untergreift und beim Bewegen -- also vornehmlich beim Absenken -- des Abfallstückes durch das Ausbrechorgan in einen Neigungswinkel zum Werkstoffbogen überführt wird. Die federnde Fläche kann als zungenartige Feder gestaltet werden, die einends an der Ausbrechfläche -- mit ihr in Ruhelage etwa fluchtend -- festliegt und deren freies Ende im Durchbruch angeordnet ist. Beschrieben werden auch Winkelstücke, deren einer Schenkel mit der Ausbrechfläche fluchtet und deren anderer Schenkel unterhalb der Ausbrechfläche angelenkt sowie federbeaufschlagt ist. Die federnde Fläche kann auch von Gummiprofilen oder von Borsten angeboten werden.

Schließlich bietet die DE-C-41 24 089 ein quaderartiges Ausbrechwerkzeug rechteckigen Querschnitts an, von dessen Druckstirn in Verlängerung der beiden Schmalseiten zwei Druckspitzen abragen.

In Kenntnis dieses Standes der Technik zum Ausbrechprozeß hat sich der Erfinder das Ziel gesetzt, das Entfernen von Abfallstücken aus Werkstoffbogen weitergehend zu verbessern und die dafür erforderlichen Werkzeuge zu vereinfachen. Insbesondere sollen diese Werkzeuge für die Behandlung von Kleinstabfällen eingesetzt werden können.

Zur Lösung dieser Aufgabe führt die Lehre des unabhängigen Patentanspruches; die Unteransprüche geben günstige Weiterbildungen an. Zudem fallen in den Rahmen der Erfindung alle Kombinationen aus zumindest zwei der in der Beschreibung, der Zeichnungen und/oder den Patentansprüchen offenbarten Merkmale.

Die Erfindung sieht vor, dass die Widerlagereinrichtung von einem Widerlagerwerkzeug gebildet ist, das mit der Ausbrechfläche oder Matrize im Randbereich des Durchbruchs formschlüssig starr verbunden sowie mit einer gegenüber dieser Verbindungspaarung neigbaren Auflage- oder Widerlagerfläche ausgestattet ist.

Diese Verbindungspaarung besteht aus einer bevorzugt vertikalen -- in Ausbrechrichtung verlaufenden -- Aufnahmenut in der Matrize am Rande von deren Durchbruch einerseits sowie aus einer in diese einpaßbaren Kupplungsleiste oder -rippe anderseits. Bei einer weiteren bevorzugten Ausgestaltung bietet das Widerlagerwerkzeug eine hinterschnittene Nut zur Aufnahme einer entsprechenden Kupplungsleiste der Matrize an.

Die jeweiligen Querschnitte von Kupplungsleiste und Aufnahmenut sollen vorteilhafterweise schwalbenschwanzartig ausgebildet sein und so eine einfach herzustellende Betriebsstellung definieren. Gegebenenfalls können mehrere solche Verbindungspaarungen vorgesehen werden.

Bevorzugt ist das Widerlagerwerkzeug ein Winkelstück mit wenigstens einer aus dem einen -- in Einbaulage vertikalen -- Schenkel herausgeformten Kupplungsrippe schwalbenschwanzartigen Querschnitts sowie einem die Auflagefläche bildenden flexiblen anderen -- in Einbaulage horizontalen -- Schenkel. Als günstig hat es sich dazu erwiesen, das Winkelstück insgesamt aus einem begrenzt flexiblen Werkstoff zu formen, der eine lange Standzeit gewährleistet.

Bei einer bevorzugten Ausführungsform besteht jene Verbindungspaarung aus wenigstens einer vertikalen -- in Ausbrechrichtung verlaufenden -- Aufnahmenut in der Matrize am Rande von deren Durchbruch einerseits sowie aus einem in diese einpaßbaren Abschnitt eines Vertikalschenkels des Widerlagerwerkzeugs anderseits. Die jeweiligen Querschnitte von Kupplungsleiste und Durchbruch sollen vorteilhafterweise rechtwinkelig ausgebildet sein und so eine einfach herzustellende Betriebsstellung definieren. Gegebenenfalls können mehrere solche Verbindungspaarungen vorgesehen werden.

Als günstig hat es sich erwiesen, dass der die Auflagefläche bildende flexible Schenkel eine beidseits durch Kragteile begrenzte Randausnehmung sowie zu dieser in Abstand wenigstens eine Innenausnehmung aufweist. Diese Ausgestaltung ergibt eine besonders günstige formstabile und dennoch flexible Auflagefläche.

Vorteilhaft ist, dass an den Vertikalschenkel wenigstens ein zapfenartiges Steckelement angeformt ist, das/die in Abstand zum Vertikalschenkel verläuft/verlaufen und jeweils in eine in Abstand zur Aufnahmenut vorgesehene Ausnehmung der Matrize einsetzbar ausgebildet ist. Dieses Steckelement soll -- wie auch die es aufnehmende Ausnehmung -- von rechteckigem Querschnitt sein, wobei dieses Steckelement entweder in Abstand zur Rückenfläche des Vertikalschenkels oder in Abstand zur Flankenfläche des Vertikalschenkels jeweils von einem angeformten Quersteg aufragt. Im Falle der Zuordnung zu den Flankenflächen wird eine Paarung von Steckelementen bevorzugt.

Bei einer besonderen Ausführungsform sind die Flankenflächen der Vertikalnut gestuft, wobei der Vertikalschenkel im querschnittlich engeren Rückenbereich dieser gestuften Vertikalnut lagert, der horizontale Schenkel also über den weiteren Frontbereich der Vertikalnut hinausragt.

Bei einer anderen Ausführungsform soll der Vertikalschenkel mit einer Kupplungspaarung an einen in der Vertikalnut verlaufenden Schenkel eines Konsolenwinkels angeschlossen werden, dessen anderer Schenkel mit der Matrize verbunden wird, dies bevorzugt kraftschlüssig. Jedoch ist es auch möglich, für den Konsolenschenkel des Konsolenwinkels eine Tasche an der Unterseite der Matrize vorzusehen, in den dieser Schenkel formschlüssig einragt.

Um das Ausbrechteil gegebenenfalls nach dem Lösevorgang zu halten, kann dem die Auflagefläche bildenden Schenkel in Ausbrechrichtung wenigstens ein Fangfinger nachgeordnet sein, bevorzugt aber wird ein Paar von beidseits flankierenden Fangfingern. Diese erweitern sich von ihrem freien Ende zu dem an sie angeformten Schenkel hin längsschnittlich zur Erhöhung der Flexibilität. Bei einer anderen Ausführungsform wird der horizontale Schenkel von Seitenteilen flankiert, die an den anderen Schenkel angeformt sind, also vertikal verlaufen.

Eine andere Ausgestaltung bietet ein Widerlagerwerkzeug mit einem im Querschnitt etwa U-förmigen Teilrahmen aus einem die Kupplungsrippe enthaltenden Rückenabschnitt an, das zwei parallele Seitenwände aufweist; zwischen letzteren ist eine Auflageplatte für das Ausbrechteil um eine -- in Gebrauchsstellung zumeist horizontale -- Achse schwenkbar angeordnet.

Die Maßgabe, dass die Ausbrechwerkzeuge zwischen in Ausbrechrichtung bewegbaren Flächen der Widerlagereinrichtung verlaufen, führt zu höherer Betriebssicherheit, da eine Art von Zangengriff entsteht; ein solcher kann sich beim Stande der Technik nicht einstellen, da die Ausbrechwerkzeuge üblicherweise innerhalb der von den freien Kanten der Flächen bestimmten Kontur stehen.

Der Angriff der Ausbrechwerkzeuge kann auch dann effizienter werden, wenn ihrem freien Ende eine Randausnehmung gegenüberliegt, die von der freien Kante der Auflagefläche ausgeht.

Die Erfindung sieht, ausgehend von der eingangs genannten Vorrichtung und insbesondere im Unterschied zur eingangs genannten WO 97/30829 erfindungsgemäß nach Anspruch 1 vor, dass der Auflagefläche als Ausbrechwerkzeug ein Druckstift mit gerundetem freien Ende zugeordnet ist. Vorzugsweise ist ein Gabelorgan mit einem oder mehreren fingerartigen Gabelzinken gemäß Anspruch 2 -- bevorzugt flachen Querschnitts -- versehen.

Vor allem kleine Abfallstücke machen die Biegebewegung des Ausbrechwerkzeuges in der Weise mit, dass sie sich senkrecht stellen. Dies führt bei glatten Kartonflächen zum Rutschen der Druckstifte auf der Kartonoberfläche und so zu einem ungenügenden Ausbrechen. Deshalb ist des besseren Zugriffs halber das freie Ende des Druckstiftes bzw. der Gabelzinken als Rauhfläche ausgebildet. Diese Rauhfläche kann von einer Beschichtung gebildet sein, die beispielsweise mit Oxiden, Karbiden, Korund od.dgl. gebildet und gegebenenfalls auf dem Wege des thermischen Spritzens aufgetragen wird. Eine andere Ausgestaltung bietet eine Rauhfläche an mit in der Oberfläche des Druckstiftes oder der Gabelzinke/n vorgesehenen Unregelmäßigkeiten, wie Zähne oder Stufungen. Diese können durch eine mechanische, chemische oder eine elektrische Behandlung hergestellt werden.

Dank der beschriebenen Rauhfläche entsteht der gewünschte feste Zugriff, und ein Abgleiten des auszubrechenden Teiles wird wirksam verhindert. Dazu hat es sich als ausreichend herausgestellt, die axiale Höhe der Rauhfläche höchstens dem Durchmesser des Druckstiftes oder der Breite des Gabelzinkens entsprechen zu lassen, sie bevorzugt unter 5 mm zu wählen.

Jenes Gabelorgan soll von einer plattenförmigen Patrize abragen und ist erfindungsgemäß mit dieser durch einen Klemmnasen anbietenden Abschnitt des Gabelorgans verbunden, der zudem Anschläge aufweisen kann, welche gegen die Patrizenunterfläche geführt werden.

Andere Einsatzstücke für die Matrize sind in deren Durchbruch an dessen Rand angeordnete, auf Steckprofile aufgebrachte Auflageformstücke, die einander gegenüberstehen sowie mit zueinander gerichteten radialen Auflagelippen aus elastischem Werkstoff versehen sind. Bevorzugt ist dieses Auflageformstück ein Winkelstück, dessen einer Schenkel die Auflagelippe ist, wobei der angeformte andere Schenkel von einem Hohlprofil gebildet wird; letzteres entspricht bevorzugt einem zylindrischen Napf und wird auf ein Steckprofil in einfacher Montage in Ausbrechrichtung aufgedrückt.

Im Rahmen einer nicht erfindungsgemäße Weiterbildung liegen auch klipsartige Werkzeuge, die am Durchbruch der Matrize festgelegt werden und jeweils einen Rahmenteil enthalten, von dem nach innen federnde Auflagezungen abragen oder an dem innenliegende Auflageplatten um eine Schwenkachse führbar angeordnet sind; so entstehen einfache Zusatzwerkzeuge in Form von Federklipsen oder mechanisch bewegten Klipsen, die sogar eine Normierung der Werkzeuge gestatten würden.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in:
- Fig. 1:: die Draufsicht auf ein Widerlagerwerkzeug für ein Abfallstück zu dessen Entnahme aus Kartonbogen in der Wellpappen- und Faltschachtel-Industrie gemäß einer bevorzugten Ausführungsform der erfindungsgemäßen Vorrichtung;
- Fig. 2:: eine Seitenansicht zu Fig. 1;
- Fig. 3:: die der Fig. 2 entsprechende Seitenansicht einer anderen Ausgestaltung gemäß einer bevorzugten Ausführungsform der erfindungsgemäßen Vorrichtung;
- Fig. 4 bis Fig. 7:: schematisch dargestellte, aufeinander folgende Verfahrensschritte mit einem geschnitten dargestellten Ausbrechbrett, das ein Widerlagerwerkzeug nach Fig. 1, 3 enthält und dem ein Ausbrechwerkzeug zugeordnet ist;
- Fig. 8:: eine etwa der Fig. 6 entsprechende vergrößerte Darstellung mit einem gegenüber Fig. 6 geändertem Widerlagerwerkzeug sowie einem anderen Ausbrechwerkzeug gemäß einer bevorzugten Ausführungsform der erfindungsgemäßen Vorrichtung;
- Fig. 9:: die Draufsicht auf einen Teil eines weiteren Ausbrechbrettes mit Widerlagerwerkzeug und Ausbrechwerkzeug nach Fig. 8;
- Fig. 10:: eine der Fig. 9 entsprechende Wiedergabe gemäß einer bevorzugten Ausführungsform der erfindungsgemäßen Vorrichtung;
- Fig. 11:: eine Schrägsicht auf ein weiteres Widerlagerwerkzeug mit Ausbrechwerkzeug sowie angedeuteten Endlagen einer bewegbaren Auflageplatte gemäß einer bevorzugten Ausführungsform der erfindungsgemäßen Vorrichtung;
- Fig. 12:: eine der Fig. 11 entsprechende Wiedergabe einer Anordnung mit Ausbrechwerkzeug gemäß einer bevorzugten Ausführungsform der erfindungsgemäßen Vorrichtung;
- Fig. 13:: eine Schnittskizze zu Fig. 11,12;
- Fig. 14, 15:: jeweils ein Widerlagerwerkzeug in Draufsicht und ein geschnitten dargestelltes Ausbrechwerkzeug gemäß einer bevorzugten Ausführungsform der erfindungsgemäßen Vorrichtung;
- Fig. 16:: die Vorrichtung nach Fig. 9 in geschnittener Frontansicht;
- Fig. 17:: die Lagerung des Ausbrechwerkzeuges der Fig. 16 nach deren Linie XVII - XVII;
- Fig. 18:: eine Frontansicht eines plattenartigen Ausbrechwerkzeuges in zwei abgewandelten, nicht erfindungsgemäßen Ausführungen, wobei jedoch auch Merkmale zur Weiterbildung der Erfindung gezeigt sind;
- Fig. 19:: zwei Seitenansichten zu Fig. 18;
- Fig. 20:: einen vergrößerten Schnitt durch eine weitere Ausgestaltung des Ausbrechwerkzeuges der Fig. 18;
- Fig. 21:: eine der Darstellung in Fig. 18 entsprechende Wiedergabe eines weiteren Ausbrechwerkzeuges;
- Fig. 22:: eine Seitenansicht zu Fig. 21;
- Fig. 23:: eine Frontansicht eines anderen abgewandelten, nicht erfindungsgemäßen Ausbrechwerkzeuges, wobei jedoch auch Merkmale zur Weiterbildung der Erfindung gezeigt sind;
- Fig. 24 bis Fig. 26:: Seitenansichten dreier anderer abgewandelter, nicht erfindungsgemäßen Ausführungen des Ausbrechwerkzeuges, wobei jedoch auch Merkmale zur Weiterbildung der Erfindung gezeigt sind;
- Fig. 27, 28:: das Ausbrechwerkzeug der Fig. 24 in zwei Stufen eines Ausbrechvorganges;
- Fig. 29:: eine Schrägsicht auf eine Einheit gemäß einer bevorzugten Ausführungsform der erfindungsgemäßen Vorrichtung aus Widerlager- und Ausbrechwerkzeug;
- Fig. 30:: eine Schrägsicht auf eine abgewandelte Einheit aus Widerlagerwerkzeug und Ausbrechwerkzeug;
- Fig. 31:: eine Schrägsicht auf ein anderes abgewandeltes Ausbrechwerkzeug;
- Fig. 32:: eine Schrägsicht auf eine andere Ausgestaltung eines Widerlagerwerkzeuges gemäß einer bevorzugten Ausführungsform der erfindungsgemäßen Vorrichtung;
- Fig. 33, 34:: zwei den Fig. 4 bzw. 5 entsprechende Darstellungen eines Arbeitsvorgangs mit Widerlagerwerkzeugen nach Fig. 32;

- Fig. 35 bis Fig. 38:: Draufsichten auf federnd wirksame Sonderwerkzeuge, die nicht erfindungsgemäß sind
- Fig. 39, 40:: Draufsichten auf mechanisch wirksame Sonderwerkzeuge) die nicht erfindungsgemäß sind.
- Fig. 41,43,46:: Schnittansichten von Ausbrechbrettern mit jeweils eingesetztem Widerlagerwerkzeug;
- Fig. 42,44,45:: die Draufsichten zu den Fig. 41, 43, 46;
- Fig. 47:: das Widerlagerwerkzeug der Fig. 43, 44 in Frontansicht;
- Fig. 48:: das Widerlagerwerkzeug der Fig. 46, 47 in Schrägsicht.

In der Faltschachtel-Industrie eingesetzte Kartonbogen 10 weisen gestanzte Zuschnitte für Faltschachteln od. dgl. auf, wobei in den Zuschnitten oder an ihnen Abfallstücke 12 entstehen. Nach einer aus Gründen der Übersichtlichkeit in der Zeichnung nicht wiedergegebenen Stanzstation gelangt der gestanzte Kartonbogen 10 auf ein Ausbrechbrett bzw. eine Matrize 14 der beispielsweisen Dicke b von 12 mm, auf dem/der er von seinen Abfallstücken 12 befreit wird; diese befinden sich über -- in Abhängigkeit von ihrer Kontur gestalteten -- Durchbrüchen 16, bei denen im Querschnitt der Fig. 4 bis 7 einem oberen Rahmenteil 17 mit vertikaler Wandung ein sich abwärts öffnender Konusteil 18 folgt.

Im Durchbruch 16 ist ein Widerlagerwerkzeug 20 für das Abfallstück 12 festgelegt, das gemäß Fig. 1,2 eine Art Winkelstück mit zwei Schenkeln 22, 24 aus flexiblem Kunststoff hoher Lastwechselzahl ist. Von dem in Einbaustellung vertikalen Schenkel 22 ragt eine -- hinterschnittene Flanken 26 aufweisende -- Kupplungsrippe 27 ab, die in eine Vertikalnut 28 schwalbenschwanzartigen Querschnitts der Matrize 14 eingeschoben wird. Wie Fig. 9 verdeutlicht, geht diese Vertikalnut 28 von einer den Durchbruch 16 begrenzenden Wandungsfläche 15 aus.

Der federnde horizontale Schenkel 24 des Widerlagerwerkzeuges 20 der Dicke a bietet eine Innenausnehmung 30 sowie an seiner freien Kante 25 eine Randausnehmung 32 an; zwei letztere flankierende zinkenartige Kragteile 34 des Horizontalschenkels 24 sind längsschnittlich gekrümmt und bilden jeweils eine Art von Pfanne.

Bei der Ausgestaltung nach Fig. 3 ist an den Vertikalschenkel 22 ein längsschnittlich abwärts gekrümmter und sich zu seinem freien Ende 36 hin verjüngender Fangfinger 38 für das Abfallstück 12 angeformt.

Auf das der Oberfläche 25 des Horizontalschenkels 24 aufliegende Abfallstück 12 drückt von oben her ein Ausbrechorgan oder -werkzeug in Form eines Druckstiftes 40 mit gerauhtem -- einer Fingerkuppe ähnlichem -- kalottenartigem Druckende punktförmig oder -- beispielsweise in Fig. 8,12 -- aals Gabelorgan 41 etwa linienförmig; die flachen Gabelzinken 42 des Gabelorgans 41 fluchten miteinander. Sowohl jenes kalottenartige Druckende des Druckstiftes 40 als auch die Flachenden der erwähnten Gabelzinken 42 sind mit einer die Rauheit erzeugenden Beschichtung 44 axialer Höhe h von etwa 4 bis 10 mm versehen, die beispielsweise durch einen thermischen Spritzvorgang aus Aluminiumoxid, Korund, aus Karbidkörnern od.dgl. hergestellt worden ist.

Die bevorzugte Höhe h ist höchstens gleich dem Durchmesser d des Druckstiftes 40 und die Rauhtiefe liegt unter 0,5 mm. Diese Beschichtung kann auch durch eine Aufrauhung der Oberfläche des Druckstiftes 40 oder des Flachzinkens 41 ersetzt sein, die chemisch, elektrisch oder -- etwa mittels Sandstrahlens -- mechanisch erzeugt wird.

Beim Absenken der/des Ausbrechwerkzeuge/s 40, 41 wird das Abfallstück 12 durch Druck vom Kartonbogen 10 getrennt und in Ausbrechrichtung x nach unten weggeführt.

Bei der Ausgestaltung nach Fig. 9 weist die Randausnehmung 32 endwärts eine Teilkreiskontur auf, und der horizontale Schenkel 24 wird flankiert von Seitenteilen, die jeweils den beschriebenen Fangfinger 38 bilden und -- wie auch der Horizontalschenkel 24 selbst.-- an den Vertikalschenkel 22 angeformt sind.

In Fig. 10 ist eine gegenüber Fig. 9 geänderte Verbindungspaarung zwischen Widerlagerwerkzeug 20ₙ und Matrize 14 angedeutet; letztere greift mit einer von der Wandungsfläche 15 abragenden Vertikalleiste 29 in eine Vertikalnut 31 des Widerlagerwerkzeugs 20 bzw. dessen Vertikalschenkels 22 ein. Die Flanke der Vertikalnut 31 ist mit 26ₐ bezeichnet.

Beim Widerlagerwerkzeug 20ₐ nach Fig. 11,12 wird die Auflagefläche 25 für das Abfallstück 12 von einer gesondert zwischen Seitenwänden 23 hängenden Auflageplatte 46 angeboten; diese ruht mit nicht erkennbaren SeitenzapfenSchwenkachse A -- in endlichen Lagernuten 48 der Seitenwände 23 und ist aus der horizontalen Lage in die bei 46ₐ angedeutete Neigungslage überführbar. In dieser steht die Auflageplatte 46 etwa parallel zu geneigten -- ebenfalls Fangfinger bildenden -- Frontrippen 50 der Seitenwände 23.

Fig. 13 soll die Aufhängung der eine Art von mechanischem Finger bildenden Auflageplatte 46 erkennen lassen sowie nach vorn abwärts geneigte Frontflächen 52 der Seitenwände 23 als Abweiser für das Abfallstück 12.

Die für lange Abfallstücke 12 bestimmte Auflageplatte 46ₐ der Fig. 14 läßt zwei Randausnehmungen oder Kammern 32 erkennen, welchen Flachzinken 42 eines ansonsten nicht gezeigten Gabelorgans 41 zugeordnet sind.

In Fig. 15 ragen von gegenüberliegenden, den Durchbruch 16 begrenzenden Wandflächen 15 streifenartige Kragteile 34ₐ aus flexiblem Werkstoff ab, die zwischen sich Kammerräume 33 der Breite n bilden; jene Kragteile 34ₐ flankieren die in die Kammerräume 33 eintauchenden Druckstifte 40 oder diesen entsprechende Flachzinken 42.

Dass das Gabelorgan 41 bis zu aus ihm herausgeformten und quer zur Zinkenachse B gerichteten Anschlägen 54 in eine Patrize 56 aus Sperrholz einer Dicke b₁ von z. B. 12 mm fest eingetrieben wird, geht aus Fig. 16,17 hervor. Der feste Sitz wird durch der Oberkante nahe, zur Zinkenachse B parallele Anschlaglaschen 59 (Fig. 21 bis 23) oder durch beidseits von den Oberflächen 58 des Gabelorgans 41 abragende Greifwulste oder Klemmnasen 60 erzielt.

Die warzenartige Klemmnase 60 bzw. der Anschlag 54 sind auch bei dem Gabelorgan 41ₐ der Fig. 18 bis 25 zu erkennen. Die -- von geraden bzw. gebogenen Endkanten 43 bzw. 43ₐ begrenzten -- freien Enden der Gabel- oder Flachzinken 42 weisen hier mechanisch hergestellte Rauhigkeiten in Form von mit in Fig. 18, 19 etwa 30° geneigt, einseitig oder beidseitig kantennah ausgeformten Zähnen 61 in Fig. 21, 22 etwa 90° abragenden Zähnen 61ₐ, Haken 61_{b} (Fig. 20) oder eingeformten Schultern 61_{c} an Gabelzinken 42ₐ auf.

Zudem bietet Fig. 23 ein Ausbrechwerkzeug 41_{b} mit nur einem Flachzinken 42_{b} an, der unten durch die erwähnte querschnittlich gebogene Endkante 43ₐ begrenzt ist.

Durch Fig. 27, 28 wird dazu deutlich, wie ein kleines Abfallstück 12 vom freien Ende der Flachzinken 42ₐ ergriffen wird und sich -- zur Senkrechtstellung -- in die Schulter 61_{c} einlegt. Das sichere Nachuntenführen des Abfallstückes 12 wird durch dessen kraftschlüssiges Andrücken an das Ausbrechwerkzeug oder Gabelorgan 41ₐ durch den Kragteil 34 des Widerlagerwerkzeugs 20 gewährleistet. Durch dieses kraftschlüssige Anliegen des Abfallstücks 12 am Ausbrechwerkzeug 41ₐ kommen die Schultern 61_{c} zur Wirkung. Beim Ausbrechprozess drückt das Ausbrechwerkzeug 41ₐ das Abfallstück 12 gegen das Widerlagerwerkzeug 20, klemmt es ein und führt es zwangsläufig abwärts. Dabei stellt sich das Abfallstück etwa senkrecht. Beim weiteren Absenken des Ausbrechwerkzeuges wird das Abfallstück 12 durch den Zahn 61, 61ₐ -- oder den Haken 61_{b} bzw. die Schulter 61_{c} -- nach unten geschoben. Das Widerlagerwerkzeug 20 bzw. dessen Kragteil 34 schnellt wieder in seine Ausgangsposition zurück.

Das beschriebene System bringt nicht nur Vorteile bei inneren Abfallstücken 12, sondern ebenfalls beim sog. Randabfall; das Ausbrechen von Randabfall geschieht nur mit der beschriebenen Paarung aus Ausbrechwerkzeug 41ₐ und Widerlagerwerkzeug 20; Holzstempel sind überflüssig. Die Gefahr, die von zwangsläufig eng zur Ausbrechmatrize 14 stehenden Holzstempeln ausgeht, gibt es nicht mehr. 4 mm Abstand zwischen dem Ausbrechwerkzeug 41ₐ und der Außenkontur der Ausbrechmatrize 14 schaffen genügend Toleranz und Sicherheit. Eine dem Nicken entsprechende Bewegung beim Abtrennvorgang führt den Randabfall förmlich von der Ausbrechmatrize 14 weg. Wie beim Innenabfall wird auch hier der Abfall senkrecht gestellt und durch die Schubzähne 61, 61ₐ, 61_{b}, 61_{c} sicher nach unten geführt.

Fig. 29 zeigt eine illustrierende Schrägsicht auf eine aus Sperrholz hergestellte Matrize 14, an deren Durchbruch 16 ein Winkelstück 20 als Widerlagerwerkzeug lösbar festliegt; über letzterem steht ein Gabelorgan 41ₐ mit in seine Flachzinken 42ₐ eingeformten Schultern 61_{c}.

Das Gabelorgan 41ₐ der Fig. 30 läßt die von den Flachzinken 42 in die Zinkenzwischenräume geneigt einragenden Zähne 61 erkennen sowie einen Bereich von Beschichtung 44 auf den abwärts als Spitze geformten Finger- oder Endabschnitten 45 der Flachzinken.

Das Ausbrechwerkzeug 41_{b} der Fig. 31 ist -- entsprechend dem der Fig. 23 -- mit einem hier seitlich vorgesehenen Flachzinken 42ₐ ausgestattet, der eine endwärtige Schulter 61_{c} anbietet.

Die Matrize 14ₐ der Fig. 33, 34 nimmt in einem Durchbruch 16ₐ durchgehend gleichen Querschnitts beidseits ein -- in Fig. 32 verdeutlichtes -- Auflageformstück 62 aus einem zylindrischen Stülphals 63 und einer radialen Auflagelippe 64 auf, die ihrerseits eine Randausnehmung 32 anbietet. Der Stülphals 63 wird mit einem Steckprofil 65 verbunden.

Das auf den einander zugekehrten Auflagelippen 64 liegende Abfallstück 12 wird durch über den Auflagelippen 64 vorgesehene stiftartige Ausbrechwerkzeuge 40 in Ausbrechrichtung x gegen diese Auflagelippen 64 gedrückt, wobei sich letztere elastisch verformen und bei Entlastung in die Ausgangslage zurückschnellen. Auch hier sind die Ausbrechwerkzeuge 40 im Bereich der Randausnehmungen 32 angeordnet.

Die Zeichnung gibt nachfolgend einige Skizzen von Sonderwerkzeugen in Draufsicht wieder, nämlich in den Fig. 35, 36 Federklipse 66,66ₐ für Abfallstücke 12ₐ bzw. 12_{b} runder und halbrunder Kontur, zudem in Fig. 37, 38 Federklipse 70 bzw. 68 für Abfall 12_{c} eines gestreckten sog. Eurolochs bzw. für Zigarettenabfall 12_{d}. Die Fig. 39 und 40 zeigen mechanische Klipse 72 bzw. 72ₐ für runde Abfallstücke 12ₐ bzw. für rechteckige Abfallstücke 12.

Diese -- als Grundlage für eine Normierung geeigneten-Sonderwerkzeuge 66,66ₐ,68,70,72,72ₐ weisen jeweils einen Rahmenteil 76 auf, von dem in den Fig. 35 bis 37 nach innen gerichtete Federzungen 34_{b} abkragen. Die rechteckigen Rahmenteile 76 der Klipse 72,74 der Fig. 39, 40 enthaltengegebenenfalls federnd gestaltete -- Auflageplatten 46_{b}, die um jeweils eine Schwenkachse A begrenzt drehbar sind und in deren Randausnehmung/en 32 jeweils ein Druckprofil 78 einragt.

Fig. 41 zeigt ein Widerlagerwerkzeug 20ₑ, dessen querschnittlich rechteckiger Vertikalschenkel 22 -- unter Bildung einer Rinne -- mit einem zu ihm in einem Abstand y parallelen Streifen 80 versehen ist; beide sind durch einen beidseits angeformten Quersteg 82 verbunden.

Der Parallelstreifen 80 greift von unten her in eine seinem Querschnitt entsprechende Ausstanzung 84 des Ausbrechbrettes 14 ein, die durch einen in jener Rinne sitzenden Brettsteg 86 von dem Durchbruch 16 rechteckigen Querschnitts getrennt ist. Von letzterem geht eine Vertikalnut 28ₐebenfalls rechteckigen Querschnitts -- mit gestuften Flankenflächen 88 aus. Auch sitzt der Vertikalschenkel 22 des Widerlagerwerkzeugs 20_{f} der Fig. 43 bis 45 im Rückenbereich 90 einer Vertikalnut 28ₐ. An die Flanken des Vertikalschenkels 22 sind längsschnittlich L-förmige Steckstreifen 92 durch die erwähnten Querstege 82 in Abstand y angeformt, die in der in Fig. 43, 44 gezeigten Ruhestellung in entsprechende Flankenlöcher 94 des Ausbrechbrettes 14 eingesetzt sind - letztere liegen also in der Flucht jenes Rückenbereiches 90 der Vertikalnut 28ₐ.

Eine Widerlagereinrichtung 96 im Ausbrechbrett 14 der Fig. 46, 47 besteht aus einem für die Vertikalnut 28_{b} vorgesehenen winkelförmigen Kunststoffkörper 21 mit einem kurzen Vertikalschenkel 97, der einen nach unten offenen Steckkanal 98 für eine querschnittlich rechteckige Steckzunge 99 des vertikalen Schenkels 100 eines Konsolenwinkels 102 anbietet. Dessen in Fig. 46, 47 horizontaler Schenkel 101 ist an der Unterfläche 13 des Ausbrechbretts 14 kraftschlüssig festgelegt.

## Patentansprüche

1. Vorrichtung zum Entfernen von Ausbrechteilen, vor allem von Abfallstücken (12), aus einem Zuschnitte od. dgl. Flächenstücke enthaltenden Werkstoffbogen (10), der auf einer Matrize (14) od. dgl. Ausbrechfläche so ruht, dass das Ausbrechteil einen Durchbruch (16, 16ₐ) der Ausbrechfläche überspannt und durch diesen unter Druck wenigstens eines Ausbrechwerkzeugs (40, 41, 42) abgedrückt wird, wobei dem Ausbrechwerkzeug eine in seiner Bewegungsrichtung bewegbare Widerlagereinrichtung (20, 20ₐ, 20_{b}) zugeordnet ist, die mit der Ausbrechfläche oder Matrize im Randbereich des Durchbruchs formschlüssig starr verbunden ist sowie mit einer gegenüber dieser Verbindungspaarung (27, 28, 29, 31; 63, 65) neigbaren Auflage- oder Widerlagerfläche (24, 25, 34) in den Durchbruch ragt sowie in Ruhelage das im Werkstoffbogen befindliche Ausbrechteil oder Abfallstück etwa parallel untergreift und beim Bewegen des Abfallstückes durch das Ausbrechwerkzeug in seiner Lage veränderlich, insbesondere beim Absenken des Abfallstückes in einen Neigungswinkel zum Werkstoffbogen überführbar, ausgebildet ist, **dadurch gekennzeichnet, dass** die Verbindungspaarung für die Widerlagereinrichtung aus wenigstens einer hinterschnittenen Aufnahmenut (28, 31) in der Matrize am Rande von deren Durchbruch einerseits sowie einer in diese einpassbaren Kupplungsleiste oder -rippe (27, 29) der Widerlagereinrichtung anderseits besteht, wobei
der Auflagefläche (25) als Ausbrechwerkzeug ein Druckstift (40) mit gerundetem freien Ende zugeordnet ist.

2. Vorrichtung nach Anspruch 1, **dadurch gekennzeichnet, dass** der Auflagefläche (25) als Ausbrechwerkzeug ein Gabelorgan (41, 41ₐ, 41_{b}) mit zumindest einem als ein Druckstift wirkenden fingerartigen Gabelzinken (42, 42ₐ, 42_{b}) mit gerundetem freien Ende zugeordnet ist.

3. Vorrichtung nach Anspruch 2, **dadurch gekennzeichnet, dass** der Gabelzinken (42, 42ₐ, 42_{b}) einen flachen Querschnitt aufweist.

4. Vorrichtung nach Anspruch 1 oder 2, **dadurch gekennzeichnet, dass** das freie Ende des Druckstiftes (40) oder des Gabelzinkens (42, 42ₐ, 42_{b}) als Rauhfläche ausgebildet ist.

5. Vorrichtung nach Anspruch 4, **dadurch gekennzeichnet, dass** die Rauhfläche von in der Oberfläche des Druckstiftes (40) oder der Gabelzinken (42, 42ₐ, 42_{b}) vorgesehene Unregelmäßigkeiten gebildet ist.

6. Vorrichtung nach Anspruch 4 oder 5, **dadurch gekennzeichnet, dass** die Oberfläche des Druckstiftes oder der Gabelzinken (42) mechanisch, chemisch oder elektrisch aufgerauht ist.

7. Vorrichtung nach Anspruch 5 oder 6, **dadurch gekennzeichnet, dass** die Unregelmäßigkeiten an Druckstift (40) oder Gabelzinken (42, 42ₐ, 92_{b}) von herausgeformten Zähnen (61, 61ₐ), Haken (61_{b}) oder wenigstens einer Schulter (61_{c}) gebildet sind.

8. Vorrichtung nach Anspruch 4, **dadurch gekennzeichnet, dass** die Rauhfläche von einer Beschichtung (44) gebildet ist, insbesondere von einer Beschichtung mit Oxiden, Karbiden, Korund od.dgl..

9. Vorrichtung nach Anspruch 8, **dadurch gekennzeichnet, dass** die Beschichtung (44) auf dem Wege des thermischen Spritzens aufgetragen ist.

10. Vorrichtung nach Anspruch 8, **dadurch gekennzeichnet, dass** die Rauhfläche von einer Beschichtung aus Kunststoff oder Gummi gebildet ist.

11. Vorrichtung nach einem der Ansprüche 4 bis 10, **dadurch gekennzeichnet, dass** die axiale Höhe (h) der Rauhfläche (44) höchstens dem Durchmesser (d) des Druckstiftes (40) oder der Breite des Gabelzinkens (42) entspricht.

12. Vorrichtung nach einem der Ansprüche 2 bis 11, **dadurch gekennzeichnet, dass** das Gabelorgan (41) von einer plattenförmigen Patrize (56) abragt, wobei gegebenenfalls der mit der Patrize verbundene Abschnitt des Gabelorgans (41) Klemmnasen (60) und/oder Anschläge (54) aufweist (Fig. 16, 17).

13. Vorrichtung nach einem der Ansprüche 1 bis 12, **dadurch gekennzeichnet, dass** das/die Ausbrechwerkzeug/e (40; 41, 42) zwischen in Ausbrechrichtung (x) bewegbaren Flächen (34,34ₐ) der Widerlagereinrichtung (20,20ₐ,20_{b},20ₙ) verläuft/verlaufen.

14. Vorrichtung nach einem der Ansprüche 1 bis 13, **dadurch gekennzeichnet, dass** der die Auflagefläche (25) enthaltende Teil (24; 46, 46ₐ; 64) an seiner freien Kante (35) mit wenigstens einer Randausnehmung (32) versehen ist.

15. Vorrichtung nach Anspruch 13 oder 14, **dadurch gekennzeichnet, dass** die Randausnehmung/en (32) dem/den freien Ende/n des Ausbrechwerkzeuges (40,41) gegenübersteht/stehen.

16. Vorrichtung nach einem der Ansprüche 1 bis 15, **dadurch gekennzeichnet, dass** im Durchbruch (16ₐ) an dessen Rand angeordnete, auf Steckprofile (65) aufgebrachte Auflageformstücke (62) einander gegenüberstehen, die mit zueinander gerichteten radialen Auflagelippen (64) aus elastischem Werkstoff versehen sind.

17. Vorrichtung nach Anspruch 16, **gekennzeichnet durch** ein Winkelstück als Auflageformstücke (62), dessen einer Schenkel die Auflagelippe (64) ist, wobei der angeformte andere Schenkel von einem Hohlprofil (63) gebildet ist.

18. Vorrichtung nach Anspruch 17, **dadurch gekennzeichnet, dass** die Form des Hohlprofils (63) der eines zylindrischen Napfes entspricht.

19. Vorrichtung nach einem der Ansprüche 1 bis 18, **dadurch gekennzeichnet, dass** einem die Auflagefläche (25) bildenden Schenkel (24) in Ausbrechrichtung (x) wenigstens ein Fangfinger (38), insbesondere ein Paar von Fangfingern, nachgeordnet ist.

20. Vorrichtung nach Anspruch 19, **dadurch gekennzeichnet, dass** der die Auflagefläche (25) bildende Schenkel (24) von Seitenteilen flankiert ist, die an einen anderen Schenkel (22) angeformt sind und die Fangfinger (38) bilden.

21. Vorrichtung nach Anspruch 19 oder 20, **dadurch gekennzeichnet, dass** der Fangfinger (38) sich von seinem freien Ende (36) zu dem an ihn angeformten Schenkel (22) hin längsschnittlich erweitert.

## Claims

1. Device for removing break-out parts, especially waste pieces (12), from a sheet of material (10) containing blanks or like flat pieces, which rests on a die (14) or like break-out surface in such a way that the break-out part spans an opening (16, 16ₐ) of the break-out surface and is pressed off through the latter under pressure from at least one break-out tool (40, 41, 42), wherein assigned to the break-out tool is a counter-support device (20, 20ₐ, 20_{b}) movable in the direction of movement thereof which in the peripheral region of the opening is rigidly connected in form-fitting manner to the break-out surface or die and by a contact or counter-support surface (24, 25, 34) inclinable with respect to this mated pair (27, 28, 29, 31; 63, 65) projects into the opening and in the position of rest engages in substantially parallel manner under the break-out part or waste piece located in the sheet of material and on movement of the waste piece by the break-out tool is constructed to vary its position and in particular is transferable into an angle of inclination relative to the sheet of material, **characterised in that** the mated pair for the counter-support device consists, on the one hand, of at least one undercut receiving groove (28, 31) in the die at the periphery of the opening thereof and, on the other hand, fittable into the latter, of a coupling strap or rib (27, 29) of the counter-support device, wherein assigned to the contact surface (25) as break-out tool is a press pin (40) with a rounded free end.

2. Device according to claim 1, **characterised in that** assigned to the contact surface (25) as break-out tool is a fork element (41, 41ₐ, 41_{b}) having at least one finger-like fork tine (42, 42ₐ, 42_{b}) having a rounded free end acting as a press pin.

3. Device according to claim 2, **characterised in that** the fork tine (42, 42ₐ, 42_{b}) has a flat cross-section.

4. Device according to claim 1 or 2, **characterised in that** the free end of the press pin (40) or of the fork tine (42, 42ₐ, 42_{b}) is constructed as a rough surface.

5. Device according to claim 4, **characterised in that** the rough surface is formed of irregularities provided in the surface of the press pin (40) or of the fork tines (42, 42ₐ, 42_{b}).

6. Device according to claim 4 or 5, **characterised in that** the surface of the press pin or of the fork tines (42) is roughened mechanically, chemically or electrically.

7. Device according to claim 5 or 6, **characterised in that** the irregularities on the press pin (40) or fork tines (42, 42ₐ, 42_{b}) are formed by shaped-out teeth (61, 61ₐ), hooks (61_{b}) or at least a shoulder (61_{c}).

8. Device according to claim 4, **characterised in that** the rough surface is formed by a coating (44), in particular by a coating containing oxides, carbides, corundum or the like.

9. Device according to claim 8, **characterised in that** the coating (44) is applied by means of thermal injection moulding.

10. Device according to claim 8, **characterised in that** the rough surface is formed by a coating of plastic or rubber.

11. Device according to any of claims 4 to 10, **characterised in that** the axial height (h) of the rough surface (44) is at most equal to the diameter (d) of the press pin (40) or the width of the fork tine (42).

12. Device according to any of claims 2 to 11, **characterised in that** the fork element (41) projects down from a plate-like male die (56), wherein if need be the section of the fork element (41) connected to the male die possesses clamping lugs (60) and/or limit stops (54) (Fig 16, 17).

13. Device according to any of claims 1 to 12, **characterised in that** the break-out tool(s) (40; 41, 42) runs (run) between surfaces (34, 34ₐ) of the counter-supper device (20, 20ₐ, 20_{b}, 20ₙ) which are movable in the break-out direction (x).

14. Device according to any of claims 1 to 13, **characterised in that** the part (24; 46, 46ₐ; 64) containing the contact surface (25) is provided on its free edge (35) with at least one peripheral recess (32).

15. Device according to claim 13 or 14, **characterised in that** the peripheral recess(es) (32) is (are) positioned opposite the free end(s) of the break-out tool (40, 41).

16. Device according to any of claims 1 to 15, **characterised in that** contact-shaping pieces (62) arranged at the edge of the opening (16ₐ) and fitted on plug-fit profiles (65) are positioned opposite one another, which pieces are provided with radial contact lips (64) of elastic material directed towards one another.

17. Device according to claim 16, **characterised by** an angle piece as contact-shaping pieces (62), one of whose legs is the contact lip (64), wherein the other leg moulded thereon is formed by a hollow profile (63).

18. Device according to claim 17, **characterised in that** the shape of the hollow profile (63) is that of a cylindrical cup.

19. Device according to any of claims 1 to 18, **characterised in that** arranged behind a leg (24) forming the contact surface (25) in the break-out direction (x) is at least one catching finger (38), in particular a pair of catching fingers.

20. Device according to claim 19, **characterised in that** the leg (24) forming the contact surface (25) is flanked by side parts which are moulded onto another leg (22) and form the catching fingers (38).

21. Device according to claim 19 or 20, **characterised in that** the catching finger (38) widens in longitudinal section from its free end (36) to the leg (22) moulded thereon.

## Revendications

1. Dispositif pour enlever des fragments, surtout des déchets (12) d'une feuille de matériau (10) comportant des découpes ou des morceaux de surface analogues, reposant sur une matrice (14) ou une surface de fragmentation analogue, de façon que les fragments recouvrent un passage (16,16ₐ) créé dans la surface de fragmentation et puissent être enfoncés dans ce passage, sous la pression exercée par au moins un outil de fragmentation (40,41,42), lequel outil de fragmentation est associé à un dispositif de contre-appui (20,20ₐ,20_{b}), déplaçable selon sa direction de déplacement, qui, par une liaison à ajustement de forme est relié rigidement à la surface de fracturation ou à la matrice dans la zone de bordure du passage, et pénètre dans le passage, par une surface de pose ou de contre-appui (24,25,34) inclinable par rapport à cet appairage de liaison (27,28,29,31; 63,65), et, lequel outil de fragmentation, en position de repos, saisit le fragment ou le déchet de la feuille de matériau, par le dessous à peu près parallèlement et subit un changement de position lors du déplacement du déchet, du fait de l'outil de fragmentation, en particulier lors de l'abaissement du déchet, en passant sous un certain nombre d'inclinaisons par rapport à la feuille des matériaux,
ce dispositif étant **caractérisé en ce que** l'appairage de liaison pour le dispositif de contre-appui est formé d'une part d'au moins une rainure de logement (28,31) muni d'une contre-dépouille réalisée dans la matrice sur le bord de son passage ainsi que, d'autre part, d'une bande ou nervure d'accouplement (27,29) pouvant être ajustée dans celle-ci et appartenant au dispositif de contre-appui, la surface de pose (25) étant associée en tant qu'outil de fracturation à un stylet de pressage (40) ayant une extrémité libre arrondie.

2. Dispositif selon la revendication 1, **caractérisé en ce que** la surface de pose (25) en tant qu'outil de fragmentation est un organe fourchu (41,41ₐ,41_{b}) comportant au moins une dent de fourche (42,42ₐ,42_{b}) du genre d'un doigt, agissant sous forme de stylet de pressage, et présentant une extrémité libre arrondie.

3. Dispositif selon la revendication 2, **caractérisé en ce que** la dent de fourche (42,42ₐ,42_{b}) présente une section transversale plate.

4. Dispositif selon la revendication 1 ou 2, **caractérisé en ce que** l'extrémité libre du stylet de pressage (40) ou de la dent de fourche (42,42ₐ,42_{b}) est sous la forme d'une surface rugueuse.

5. Dispositif selon la revendication 4, **caractérisé en ce que** la surface rugueuse est formée par des irrégularités prévues dans la surface du stylet de pressage 40 ou des dents de fourche (42,42₈,42_{b}).

6. Dispositif selon la revendication 4 ou 5, **caractérisé en ce que** la surface du stylet de pressage ou des dents de fourche (42) est rendu mécanique par voie mécanique, chimique ou électrique.

7. Dispositif selon la revendication 5 ou 6, **caractérisé en ce que** les irrégularités sur le stylet de pressage (40) ou les dents de fourche (42,42ₐ,42_{b}) sont formées par des dents (61,61ₐ), des crochets (61_{b}) ou au moins un épaulement (61_{c}) obtenu par déformation.

8. Dispositif selon la revendication 4, **caractérisé en ce que** la surface rugueuse est formée par un revêtement (44) en particulier par un revêtement contenant des oxydes, des carbures, du corindon ou analogue.

9. Dispositif selon la revendication 8, **caractérisé en ce que** le revêtement (44) est appliqué par projection thermique.

10. Dispositif selon la revendication 8, **caractérisé en ce que** la surface rugueuse est formée par un revêtement en matière synthétique ou en caoutchouc.

11. Dispositif selon l'une des revendications 4 à 10, **caractérisé en ce que** la hauteur axiale (h) de la surface rugueuse (44) correspond au maximum au diamètre (d) du stylet de pressage (40) ou à la largeur de la dent de fourche (42).

12. Dispositif selon l'une des revendications 2 à 11, **caractérisé en ce que** l'organe fourchu (41) est obtenu à partir d'un poinçon (56) en forme de plaque, dans lequel la section, reliée au poinçon de l'organe fourchu (41) présente des ergots de serrage (60) et/ou des boîtiers (54) (Fig. 16,17).

13. Dispositif selon l'une des revendications 1 à 12, **caractérisé en ce que** le/les outils de fragmentation (40;41,42) s'étend/s'étendent entre des faces (34,34ₐ) déplaçables selon la direction de fragmentation (x) du dispositif de contre-appui ou de contre-palier (20,20ₐ,20_{b},20ₙ).

14. Dispositif selon l'une des revendications 1 à 13, **caractérisé en ce que** la partie (24; 46, 46ₐ; 64) contenant la surface de pose (25) est munie d'au moins un évidement de bordure (32) sur son arête libre (35).

15. Dispositif selon les revendications 13 à 14, **caractérisé en ce que** l'évidement où les évidements de bordure (32) sont placés en regard de la ou des extrémités libres de l'outil de fragmentation (40,41).

16. Dispositif selon l'une des revendications 1 à 15, **caractérisé en ce que** des pièces profilées de pose (62) appliquées sur des profilés d'enfichage (65), disposés dans le passage (16ₐ) sur son bord sont placés les unes en regard des autres et sont munis de lèvres de pose (64) orientées les unes par rapport aux autres et formées en matériaux élastiques.

17. Dispositif selon la revendication 16, **caractérisé par** une pièce d'angle faisant office de pièce profilée de pose (62), dont une branche est la lèvre de pose (64), l'autre branche formée d'un seul tenant étant formée par un profilé creux (63).

18. Dispositif selon la revendication 17, **caractérisé en ce que** la forme du profilé creux (63) correspond à celle d'une alvéole cylindrique.

19. Dispositif selon l'une des revendications 1 à 18, **caractérisé en ce qu'**à une branche (24), en aval d'une branche formant la surface (25), en observant selon la direction de fragmentation (c), est associé au moins un doigt de saisie (38), plus particulièrement une paire de doigts de saisie.

20. Dispositif selon la revendication 19, **caractérisé en ce que** la branche (24) formant la surface de pose (25) est flanquée de parties latérales formées d'un seul tenant sur une autre branche (22) et formant les doigts de saisie (38).

21. Dispositif selon la revendication 19 ou 20, **caractérisé en ce que** le doigt de saisie, en observant selon la direction longitudinale, s'élargit depuis son extrémité libre (36) vers la branche (22) à laquelle le doigt est associé.
